# EUROPÄISCHE PATENTSCHRIFT

(11) **EP 0 561 115 B1**
(45) Veröffentlichungstag und Bekanntmachung des Hinweises auf die Patenterteilung: **13.12.1995**
(21) Anmeldenummer: 93100779.3
(22) Anmeldetag: 20.01.1993
(51) Int. Cl.: B65H 54/54, B65H 49/36, D01H 7/16

(54) **Schnellspanner für Garnhülsen**
Rapid securing device for yarn tubes
Dispositif de fixation rapide pour les tubes de bobine

(30) Priorität: 19.03.1992 DE 9203698 U
(43) Veröffentlichungstag der Anmeldung: 22.09.1993
(73) Patentinhaber: Ludwig, Christian, D-74189 Weinsberg (DE)
(72) Erfinder: Ludwig, Christian, D-74189 Weinsberg (DE)
(74) Vertreter: Müller, Hans, Dipl.-Ing.

(56) Entgegenhaltungen:
- DE-A- 2 457 821
- DE-A- 3 044 707

## Beschreibung

Die Erfindung betrifft einen Schnellspanner für Garnhülsen, dessen Spulendorn mit einem elastisch verformbaren Spannwulst, der durch Ansetzen eines Spannelementes aus einer Ruhestellung in eine Funktionsstellung pressbar ist, in der er aufgewölbt reibungsschlüssig an der Innenwand einer aufgesteckten Garnhülse anliegt und diese auf dem Spulendorn festlegt. Ein solcher Schnellspanner ist aus der DE-A-24 57 821 bekannt.

Beim Auf- oder Abwickeln des Garns sitzt die Hülse auf einem sich schnell drehenden Spulendorn, der rotierend angetrieben wird. Sobald der Wickelvorgang beendet ist, wird der Spulendorn stillgesetzt, die Garnhülse abgezogen und gegen eine neue Hülse ausgetauscht. Bei Betrieb ist die Garnhülse durch den Spannwulst am Spulendorn festgesetzt, beim Auswechseln der Garnhülse gibt der Spannwulst die Hülse frei.

Bei einem bekannten Spanner für Garnhülsen wird der Spannwulst durch Verdrehen eines am freien Ende des Spulendorns zugänglichen Drehstückes verformt.

Aufgabe der Erfindung ist es, die Betätigung des Spannwulstes einfacher auszugestalten, insbesondere so, daß sie nicht nur manuell, sondern auch maschinell einfach erfolgen kann.

Die Erfindung löst diese Aufgabe dadurch, daß zum Ansetzen des Spannelementes ein Betätigungselement vorgesehen ist, das in der Bahn des vorderen Randes einer auf den Spulendorn zu steckenden Garnhülse angeordnet ist, und daß eine Rast zum Sichern des Spannelementes in seiner Funktionsstellung vorgesehen ist.

Auf diese Weise ist es möglich, durch die aufgeschobene, neue Garnhülse den Spannwulst aufzuwölben, ohne daß es dazu eines weiteren, äußeren Zugriffs bedarf. Das ist manuell durchführbar, aber auch maschinell, und zwar mit den gleichen Einrichtungen, mit denen auch die neue Garnhülse auf den Spulendorn gesteckt wird.

Dabei empfiehlt es sich, um die Belastung des vorderen Randes der Garnhülse zu verteilen, das Betätigungselement als Betätigungsring auszugestalten, der koaxial zur Achse des Spulendorns angeordnet ist.

Eine Weiterbildung der Erfindung ist dadurch gekennzeichnet, daß die Rast in Funktionsstellung des Spannelementes selbsttätig in ihre Wirkungsstellung einfallend ausgestaltet ist und daß ein axial verschiebliches Löseelement für die Rast vorgesehen ist, das an der freien Stirnseite des Spulendorns zur Betätigung zugänglich angeordnet ist. Dadurch ist es möglich, das Einfallen der Rast erst dann auszulösen, wenn die Garnhülse ihre endgültige Position, in der sie fixiert werden soll, erreicht hat, dann jedoch schlagartig.

Durch Betätigung, nämlich einfaches Niederdrücken des Löseelementes, kann die Rast schlagartig gelöst und damit die Hülse freigegeben werden. Die Betätigung des an der Stirnseite des Spulendorns zugänglichen Löseelementes durch einfaches axiales Niederdrücken ist problemlos manuell oder maschinell zu verwirklichen mit den Werkzeugen, mit denen die abzuziehende Garnhülse vom Spulendorn abgenommen wird.

Da der vordere Spulenrand am Betätigungsring anliegt und dieser unter der Rückstellelastizität des Spannwulstes bei Lösen der Rast in seine Ruhestellung zurückweicht, vermittelt der Betätigungsring der abzunehmenden Garnhülse einen Schubs und unterstützt damit die Abnahmebewegung.

Der Spannwulst ist zweckmäßig ein zur Spulendornachse koaxialer Ring, der in den Umfang des Spulendorns eingelassen ist und gegen die ihm innewohnende Elastizität aufgewölbt werden kann und dadurch mit seiner Wölbung aus dem Umfang des Spulendorns heraustritt.

Zweckmäßig ist der Spannwulst mit seiner Elastizität als Rückstellkraft auf das in Ruhestellung oder in einer Zwischenstellung zwischen der Ruhestellung und der Funktionssteilung befindliche Betätigungselement einwirkend angeordnet. Dann ist sichergestellt, daß der Spannwulst keine Zwischenstellungen einnehmen kann, in der er für seine Funktion ungenügend aufgewölbt ist, sondern nur entweder die zurückgezogene Ruhestellung oder die durch Rast gesicherte, herausgewölbte Funktionsstellung einnehmen kann.

Eine konstruktiv sehr einfache Lösung ist dadurch gekennzeichnet, daß das Spannelement am freien Ende des Spulendorns angeordnet und axial gegen die Rückstellkraft des Spannwulstes verschieblich ist und daß das Spannelement mit zwei radial zur Dornachse und koaxial einander gegenüber angeordneten, am Betätigungselement befestigten Querbolzen an das Betätigungselement gekuppelt ist.

Eine bevorzugte Ausgestaltung ist dadurch gekennzeichnet, daß dem Betätigungselement und dem Spannelement eine Feder zwischengeordnet ist, die den Spannwulst belastend orientiert und in ihrer Kraftwirkung starker bemessen ist als die Rückstellkraft des Spannwulstes und eine möglicherweise vorgesehene, diese unterstützende Unterstützungsfeder. Dadurch wird ein größerer Hub des Betätigungselementes möglich und die auf den Spannwulst einwirkende Spannkraft dosierbar.

Eine bevorzugte Weiterbildung der Erfindung ist dadurch gekennzeichnet, daß für das Spannelement ein oder mehrere Stützelemente (Stützstangen oder Stützrohr) vorgesehen sind, die sich achsparallel zur Dornachse erstrecken und sich auf dem Mantel eines oder zweier radial und gekreuzt zur Dornachse aus einer Sperrstellung in eine Freigabestellung verschieblichen Schieber abstützen und in Sperrstellung des Schiebers das Verschieben des Spannelementes gegen den Spannwulst sperren, in Freigabestellung dagegen nicht.

Durch die aufgesteckte Garnhülse wird dann der Betätigungsring zunächst axial vorgeschoben und dabei wird die zugehörige Rückstellfeder vorgespannt, ohne daß sich das Spannelement verschiebt. Die Spule bleibt also noch auf dem Spulendorn frei verschieblich. Erst wenn im Vollzug weiteren Vorschubs des Betätigungsringes der oder die Schieber in ihre Freigabestellung geraten sind, kann das Spannelement der Kraftwirkung der Rückstellfedern folgend den Spannwulst aufwölben und die Spule fixieren und das geschieht dann schlagartig, wie es für eine einwandfreie Spannfunktion wünschenswert ist.

Vorzugsweise ist das Spannelement in Aufsteckrichtung der Garnhülse auf den Spannwulst angesetzt. Dann verschiebt sich das Zentrum des Spannwulstes beim Spannen in Aufsteckrichtung und die Garnhülse wird beim Spannen des Spannwulstes ein Stück in Aufrechtrichtung vorgeschoben oder vorgedrängt. Insbesondere in einem solchen Fall empfiehlt es sich, einen Zentrierkonus für den vorderen Rand der Garnhülse am Spulendorn vorzusehen. Auf diesen Zentrierkonus wird dann die Garnhülse beim Spannen des Spannwulstes aufgepreßt und damit zum Spulendorn zentriert.

Eine bevorzugte Ausgestaltung ist dadurch gekennzeichnet, daß ein oder mehrere an dem Betätigungselement befestigte Schrägflächenversteller vorgesehen sind, die parallel zur Dornachse verschieblich sind, mit dem Betätigungselement bewegt werden und mit ihren Schrägflächen den oder die Schieber gegen die Kraftwirkung einer Rückstellfeder aus ihrer Stützstellung in ihre Freigabestellung verschieben, in der die Stützelemente in Umfangsnuten oder Fallen des beziehungsweise der Schieber fallen und die axiale Bewegung des Spannelementes nicht mehr sperren.

Aufgabe einer Weiterbildung ist es, den Spannwulst in seiner Funktionsstellung zu sichern auch für den Fall, daß die Krafteinwirkung der Garnhülse auf den Betätigungsring nachläßt.

Diese Aufgabe ist betriebssicher und konstruktiv einfach lösbar durch eine erste bevorzugte Ausgestaltung, die dadurch gekennzeichnet ist, daß eine koaxial angeordnete Hülse vorgesehen ist, die mit dem Betätigungselement in axialer Richtung zwangsläufig beweglich ist und ein Rastloch am Umfang aufweist, das bei verspanntem Spannwulst in Flucht eines federbelasteten, radial beweglichen Raststiftes gerät, der als Rast zum Sichern des Spannwulstes in seiner Funktionsstellung in dieses Rastloch unter der Wirkung einer Rückstellfeder einfällt.

Die genannte Aufgabe ist ebenfalls konstruktiv einfach und funktionssicher auch lösbar durch eine zweite bevorzugte Ausgestaltung, die dadurch gekennzeichnet ist, daß das Zugelement aus einem koaxial zur Dornachse angeordneten und axial verschieblichen Zugrohr und einem am vorderen Ende des Zugrohrs befestigten, verbreiterten Kopfstück besteht, daß das Kopfstück unter Zwischenordnung einer Druckfeder auf dem Spannelement lastet, daß die Querbolzen am unteren Ende des Zugrohrs mit diesem verbunden sind und daß am unteren Ende des Zugrohrs im Umfang desselben ein Rastloch vorgesehen ist, das bei verspanntem Spannwulst in Flucht eines federbelasteten, radial beweglichen Raststiftes gerät, der als Rast zum Sichern des Spannwulstes in seiner Funktionsstellung in dieses Rastloch unter der Wirkung einer Rückstellfeder einfällt.

Für beide genannten Ausgestaltungen ist auch eine einfache betriebssichere Gestaltung für das Lösen der Rast möglich, die dadurch gekennzeichnet ist, daß das Löseelement ein gegen eine Rückstellfeder axial beweglicher Druckknopf am freien Ende des Spulendorns ist, der auf einer koaxialen Betätigungsstange sitzt, die an ihrem freien Ende eine Schrägfläche aufweist, die durch Niederdrücken des Löseelementes gegen die Kraftwirkung der Rückstellfedern den Raststift aus dem Rastloch schiebend ausgebildet ist.

Die Erfindung wird nun anhandder beigefügten Zeichnung näher erläutert.

In der Zeichnung zeigt:
- Figur 1: im Längsschnitt ein erstes Ausführungsbeispiel mit in Ruhestellung befindlichem Spannwulst,
- Figur 2: das Ausführungsbeispiel aus Figur 1 im gegenüber Figur 1 um 90° (Grad) gedrehten Längsschnitt II, jedoch mit in Funktionsstellung befindlichem Spannwulst,
- Figur 3: die Ansicht gemäß dem Pfeil III aus Figur 1,
- Figur 4: einen Teilschnitt IV aus Figur 3,
- Figur 5: im Längsschnitt ein zweites Ausführungsbeispiel, und zwar
- unter A: mit in Ruhestellung befindlichem Spannwulst den vorderen Teil,
- unter B: den hinteren Teil,
- unter C: die linke Hälfte gespannt, also in Funktionsstellung des Spannwulstes,
- unter D: die rechte Hälfte vorgespannt,
- Figur 6: das Ausführungsbeispiel aus Figur 5 im gegenüber Figur 5 um 90° gedrehten Längsschnitt VI, jedoch in Funktionsstellung des Spannwulstes, und zwar unter A den vorderen Teil und unter B den hinteren Teil,
- Figur 7: den Querschnitt VII aus Figur 5A,
- Figur 8: den Querschnitt VIII aus Figur 6,
- Figur 9: den Querschnitt IX aus Figur 5A und
- Figur 10: den Ausschnitt X aus Figur 5C in einer abgeänderten Ausgestaltung und in größerem Maßstab.

In der Zeichnung ist allgemein mit 5 ein Spulendorn bezeichnet, der an einem Sockel 31 befestigt ist. Der Sockel 31 weist eine Flanschfläche 32 auf, an der der Sockel mit dem Spulendorn an einem rotierenden Werkzeug, zum Beispiel der Stirnseite einer Welle angeflanscht werden kann.

Auf den Spulendorn 5 wird eine Garnhülse 6 gesteckt. Diese gleitet mit Spiel über den nach Figur 1 ungewölbten Spannwulst 1. Durch Aufwölben des Spannwulstes 1 wird, wie in Figur 2 dargestellt, die Spulenhülse 6 auf dem Spulendorn 5 festgehalten.

Der Spannwulst 1 ist ringförmig und elastisch verformbar. In Figur 1 ist er entspannt, in Figur 2 aufgewölbt und verspannt gezeichnet. In entspanntem Zustand ist er mit dem Umfang des Spulendorns 5 bündig. In verspanntem Zustand ragt er zum Teil aus dem Umfang des Spulendorns, wie in Figur 2 gezeichnet, heraus.

Der Spannwulst 1 ist zwischen einem Kopfstück 38 eines am Spulensockel 31 befestigten Dornmantels 33 und einem an der Stirnseite des Spulendorns angeordneten Spannelement 2 angeordnet und durch axiales Verschieben des Spannelementes gegen den Spulenmantel aufwölbbar. Zur Unterstützung der vollständigen Entspannung des Spannwulstes 1 sind zwei - oder mehrere - Druckfedern diametral einander gegenüber zwischen Kopfstück 38 und Spannelement 2 angeordnet. Von diesen Druckfedern ist eine, nämlich die Druckfeder 39, in Figur 4 sichtbar.

Der Spulendorn ist an seinem freien Ende durch eine Kappe 42 abgedeckt.

Mit 11, 12 sind zwei Zugstangen bezeichnet, die unter Zwischenschaltung von Zugfedern 13, 14 an Querbolzen 34, 35 eines Betätigungsringes 3 eingehängt sind. Der Betätigungsring 3 ist koaxial zur Dornachse 8 in Achsrichtung beweglich in zwei diametral einander gegenüberliegenden Langlöchern 36, 37 des Dornmantels 33. Statt der vorgesehenen zwei Zugstangen 11 und 12 können auch mehr Zugstangen gleichmäßig auf den Umfang verteilt angeordnet sein, denen dann entsprechend viele Querbolzen und Langlöcher zugeordnet sind.

In Ruhestellung gemäß Figur 1 ist der Betätigungsring 3 nach oben gezogen. Er wird gegen die Kraftwirkung der Zugfedern 13, 14 am Vorderrand 4 einer aufgesetzten Garnhülse 6 nach unten verschoben in die in Figur 2 gezeichnete Funktionsstellung. Das Spannelement 2 ist durch zwei achsparallele, diametral einander gegenüberliegende Stützstangen 15, 16 auf einem quer zur Achse 8 verschieblichen Schieber 17 in seiner in Figur 1 gezeichneten Ruhestellung abgestützt. Der Axialbewegung des Betätigungsringes folgen zwei diametral einander gegenüber angeordnete Schrägflächenversteller 18, 19 aus ihrer in Figur 1 gezeichneten Ruhestellung in eine tiefer gelegene Stellung, in der sie mit ihren Schrägflächen 28, 29 auf Kanten des Schiebers 17 treffen und diesen gegen die Kraftwirkung einer Rückstellfeder 20, bezogen auf Figur 1 nach links, verschieben, so weit, bis die Stützstangen 15 und 16 in als Fallen dienende Umfangsnuten 21, 22 des Schiebers einfallen können. Ist das geschehen, dann kann bei gespannten Zugfedern 13, 14 das Spannelement 2 der Zugwirkung der Zugfedern 13, 14 folgen und in seine in Figur 2 gezeigte Funktionsstellung nach unten weichen, in der er den Spannwulst 1 aufwölbt und die aufgesteckte Garnhülse 6 festlegt. Diese Umstellung erfolgt in vorteilhafter Weise schlagartig.

Mit 44 ist ein koaxial angeordnetes Gleitrohr bezeichnet, das an seinem unteren Ende Durchbrüche zum Durchtritt der Querbolzen 34, 35 einer Rast 7 und eines Querdorns 41 aufweist. In dem Gleitrohr 44 ist eine Hülse 23 axial verschieblich angeordnet. Die beiden Querbolzen 34, 35 stecken in der Hülse 23, so daß diese immer den Axialbewegungen des Betätigungsringes 3 folgen muß. Die Hülse 23 weist in ihrem unteren Bereich ein Führungslangloch 40 auf, in das der Querdorn 41 zur Verdrehungssicherung eingreift. Dem Querdorn 41 gegenüber ist die federbelastete, in Querrichtung verschiebliche Rast 7 unter der Druckwirkung einer als Druckfeder ausgebildeten Rückstellfeder 25 gelagert, die das Bestreben hat, die Rast in die in Figur 2 gezeichnete Stellung zu verschieben, in der sie in ein Rastloch 24 der Hülse 23 einfällt und dadurch die Teile in ihrer in Figur 2 gezeichneten verspannten Funktionsstellung hält.

Mit 9 ist ein an der freien Stirnseite 10 des Spulendorns 5 koaxial angeordnetes Löseelement bezeichnet, das in Achsrichtung gegen die Kraftwirkung einer Rückstellfeder 30 nach unten (bezogen auf die Zeichnung) niedergedrückt werden kann. Dieses Löseelement 9 ist am freien Ende einer Betätigungsstange 26 angeordnet, die koaxial angeordnet und in Achsrichtung verschieblich ist und an ihrem freien, unteren Ende eine Schrägfläche 27 in Form eines Kreiskonus aufweist, die mit Schrägflächen eines entsprechenden Kreiskonus am freien Ende der Rast 7 zusammenwirkt und die Rast bei Niederdrücken des Löseelementes 9 gegen die Kraftwirkung der Rückstellfeder 25, bezogen auf Figur 2 nach rechts, aus dem Rastloch 24 heraustreibt, und zwar bis an den Rand der Lochwandung der Hülse 23. Durch axialen Zug der Hülse 23 nach oben wird die Rast 7 über ihren Kreiskonus ganz aus dem Rastloch geschoben.

In Funktionsstellung ist die Garnhülse 6 ohne äußere Krafteinwirkung allein gehalten durch den aufgewölbten Spannwulst 1 auf dem Spulendorn 5. Bei gelöster Rast 7 weicht das Spannelement 2 und damit der Betätigungsring 3 infolge der Rückstellkräfte des Spannwulstes und der Zugfedern 13, 14 in ihre in Figur 1 gezeichnete Stellung zurück. Der Spannwulst gibt die Garnhülse 6 frei und der Betätigungsring verleiht der Garnhülse 6 einen Schubs in axialer Richtung, also in Richtung des Abziehens der Garnhülse.

Bei den nachfolgend zu beschreibenden Figuren 5 bis 9 sind Teile, die denen aus Figur 1 bis 4 entsprechen mit der gleichen Bezugsziffer, jedoch vermehrt um 100 bezeichnet. Ergänzend zu der nachfolgenden Beschreibung kann also für das zweite Ausführungsbeispiel die Beschreibung des ersten Ausführungsbeispiels gelesen werden.

Der Spannwulst 101, der ringförmig und elastisch ist, ist zwischen dem Spannelement 102 und dem stationären Dornmantel 133 verspannbar und in Ruhestellung innerhalb der Kontur des Spulendorns 105, dagegen in Funktionsstellung zusammengepreßt über diese Kontur nach außen herausgewölbt und dadurch in der Lage, die Garnhülse 106 festzuspannen. Das Spannelement 102 ist an seinem, bezogen auf Figur 5, oberen Ende verbreitert und im übrigen ein zur Dornachse 108 koaxiales Rohr, das in axialer Richtung verschieblich koaxial zum Dornmantel 133 gelagert ist.

Das Spannelement 102 wird mit einer als Rückstellfeder ausgebildeten Druckfeder 113 belastet, die sich auf dem Kopfstück 151 eines Zugelements 111 abstützt. Das Zugelement besteht außerdem aus einem Zugrohr 152, das koaxial zur Dornachse 108 innerhalb des Spannelementes axial verschieblich gelagert ist. Innerhalb des Zugrohrs 152 ist koaxial zur Dornachse 108 eine Betätigungsstange 126 in Achsrichtung verschieblich gelagert. An dieser Betätigungsstange ist, bezogen auf Figur 5, oben ein als Druckknopf ausgebildetes Löseelement 109 befestigt, das sich mit einer als Rückstellfeder 130 ausgebildeten Druckfeder auf dem Kopfstück 151 des Zugelementes 111 abstützt und an der am Spannelement 102 befestigten Kappe 142 Anschlag findet.

Durch Niederdrücken des Löseelements 109 wird die Betätigungsstange 126 gegen die Kraftwirkung der Rückstellfeder 130, bezogen auf Figur 5, nach unten verschoben.

Das ringförmige Betätigungselement 103 ist koaxial zum Spulendorn 105 gelagert und axial verschieblich. Es weist, wie aus Figur 6 ersichtlich, zwei radial gerichtete, einander diametral gegenüberliegende Querbolzen 134, 135 auf, die mit Vorsprüngen in entsprechende Löcher des Zugrohrs 152 fixiert sind, so daß das Zugrohr den axialen Bewegungen des Betätigungselementes folgen muß.

Das Stützrohr 115, das Teil des Spannelementes 102 ist, und der Dornmantel 133 sind zu diesem Zweck an ihrem unteren Ende für die beiden Querbolzen ausgenommen. Je zwei schlitzartige Ausnehmungen 136, 137 im Dornmantel 133 und 153, 154 im Stützrohr 115 sind in Figur 6 sichtbar. Statt der Ausnehmungen können auch Langlöcher vorgesehen sein.

An dem Betätigungselement 103 liegt unter Zwischenlage eines ringförmigen Abstandshalters 155 eine Garnhülse 106 an, die, ebenso wie der Abstandshalter 155, axial verschieblich auf den Spulendorn 105 gesteckt ist. Die Garnhülse 106 ist der Übersicht halber ohne Garn gezeichnet.

An dem Betätigungselement 103 sind diametral einander gegenüber zwei Schrägflächenversteller 118, 119 befestigt, die sich achsparallel zur Dornachse 108 erstrecken und an ihrem freien Ende Schrägflächen 128 und 129 aufweisen. Diese Schrägflächenversteller sind in einem Sockel 131 geführt. In dem Sockel 131 sind in radialer Richtung gekreuzt zur Dornachse 108 zwei Schieber 117a, 117b einander diametral gegenüber verschieblich angeordnet, die sich auf der als Druckfeder ausgebildeten Rückstellfeder gegeneinander abstützen. Ihre freien äußeren Stirnseiten sind als Bremsbacken 156, 157 ausgebildet und liegen an der Innenwandung eines stationären Gehäuses 158 an. In diesem Gehäuse 158 ist eine Welle 159 koaxial zur Dornachse 108 drehbar in Kugellagern 160, 161 gelagert und drehsteif mit dem Spulendorn 105 verbunden.

Die beiden Schieber 117a, 117b weisen in Verschieberichtung sich erstreckende Schlitze 162, 163 auf, in die die Schrägflächenversteller 118, 119 mit ihren unteren Spitzen hineinragen. Die Schrägflächen 128, 129 sind einander zugekehrt. Das Betätigungselement 103 ist in Figur in seiner höchstmöglichen Position gezeichnet. Wenn es bei Betätigung nach unten ausweicht, berühren die Schrägflächen 128, 129 die einwärts gelegenen oberen Kanten oder Flächen der Schlitze 162, 163 und treiben dadurch die beiden Schieber 117a, 117b gegen die Kraftwirkung der Rückstellfeder 120 aufeinander zu.

In der in Figur 5 gezeichneten Ruhestellung der Teile stützt sich das Stützrohr 115 des Spannelementes 102 mit seinem untersten Rand auf den Schiebern 117a, 117b ab und wird in seiner obersten Stellung gehalten, in der der Spannwulst 101 entspannt ist.

Sobald durch eine aufgesteckte Garnhülse 106 das Betätigungselement 103 in Pfeilrichtung 164 nach unten gedrückt wird, wird das Zugelement 111 mit nach unten gezogen und die Druckfeder 113 gespannt. Gleichzeitig werden durch die Schrägflächen 128, 129 die beiden Schieber 117a, 117b einwärts verschoben, bis der untere Rand des Stützrohrs 115 auf dem Umfang der Schieber keinen Halt mehr findet sondern in die Fallen 121, 122 am Umfang der Schieber einfällt. Jetzt kann das Spannelement 102 schlagartig der Kraftwirkung der inzwischen gespannten Feder 113 folgend den Spannwulst 101 zusammendrücken wie in Figur 6 gezeichnet.

In dieser Position der Teile gerät eine in radialer Richtung verschieblich im Sockel 131 gelagerte Rast 107 unter der Druckwirkung einer Rückstellfeder 125 zunächst in Flucht mit einem Rastloch 124 am unteren Ende des Zugrohrs 152 und fällt dann in dieses Rastloch ein und verriegelt damit alle Teile in der in Figur 5C und 6 gezeigten Funktionsstellung.

Zum Lösen der Rast wird mit der Garnhülse oder einem anderen Betätigungselement das Löseelement 109 in Pfeilrichtung 164 nach unten gedrückt. Dadurch gerät die durch einen Konus am freien Ende der Betätigungsstange 126 gebildete Schrägfläche 127 mit der durch einen Konus am freien Ende der Rast 107 gebildeten Schrägfläche in Eingriff und drängt die Rast 107 gegen die Kraftwirkung der Rückstellfeder 125 so weit zurück aus dem Rastloch 124, daß das Zugrohr 152 freigegeben wird und unter der Kraftwirkung der Druckfeder 113 wieder in die in Figur 5 gezeichnete Ruhestellung nach oben ausweichen kann. Dieser Bewegung folgt das Betätigungselement 103 mit den Schrägflächenverstellern 118, 119, so daß auch die beiden Schieber 117a, 117b der Kraftwirkung der Feder 120 folgend wieder in ihre Ruhestellung zurückweichen können.

Es ist bemerkenswert und vorteilhaft, daß das Verspannen der aufgesetzten Garnhülse dadurch ausgelöst wird, daß die aufgesetzte Garnhülse in axialer Richtung auf den Betätigungsring einwirkt und daß das Lösen der Verspannung ausgelöst wird durch einfache axiale Betätigung an der Stirnseite des Spulendorns. Diese beiden Betätigungen können einfach mit oder in Verbindung mit den Werkzeugen durchgeführt werden, mit denen auch die Garnhülsen ausgewechselt werden. Die Betätigung kann auch durch Roboter oder andere automatische Beschickungssysteme erfolgen.

Bemerkenswert ist weiterhin, daß Zwischenstellungen zwischen der in Figur 1 gezeigten Ruhestellung des Spannwulstes und der in Figur 2 gezeigten Funktionsstellung des Spannwulstes nicht möglich sind, so daß eine aufgesetzte Garnhülse immer mit der optimalen Verspannung des Spannwulstes, die einmal eingestellt wird, gesichert ist.

Nach der in Figur 10 dargestellten Abänderung ist am Abstandshalter 155a eine zur Dornachse 108a konzentrische Konusfläche 165 vorgesehen. Die Garnhülse 106a paßt mit Spiel gemäß Doppelpfeil 166 auf den Dornmantel 133a. Beim Auslösen der Rast sitzt der vordere Rand 167 der Garnhülse 106a auf der Konusfläche 165. Beim Spannen des Spannwulstes 101 drückt das Spannelement 102 in Aufsteckrichtung der Garnhülse auf den Spannwulst 101, so daß dessen Zentrum sich, bezogen auf die Zeichnungen, nach unten verschiebt. Das hat zur Folge, daß beim Spannen die Garnhülse 106, bezogen auf die Zeichnung, nach unten gedrängt wird, wodurch der Rand 167 auf die Konusfläche 165 gedrängt wird und die Garnhülse zur Dornachse 108a zentriert verspannt wird.

## Patentansprüche

1. Schnellspanner für Garnhülsen (6, 106), dessen Spulendorn (5, 105) mit einem elastisch verformbaren Spannwulst (1,101) ausgestattet ist, der durch Ansetzen eines Spannelementes (2, 102) aus einer Ruhestellung in eine Funktionsstellung pressbar ist, in der er aufgewölbt reibungsschlüssig an der Innenwand einer aufgesteckten Garnhülse anliegt und diese auf dem Spulendorn festlegt, dadurch gekennzeichnet,
daß zum Ansetzen des Spannelementes ( 2, 102 ) ein Betätigungselement ( 3, 103 ) vorgesehen ist, das in der Bahn des vorderen Randes ( 4, 104 ) einer auf den Spulendorn (5, 105) zu steckenden Garnhülse ( 6, 106 ) angeordnet ist, und
daß eine Rast ( 7, 107 ) zum Sichern des Spannelementes in seiner Funktionsstellung vorgesehen ist.

2. Schnellspanner nach Anspruch 1, dadurch gekennzeichnet,
daß das Betätigungselement ein Betätigungsring ( 3, 103 ) ist, der koaxial zur Achse ( 8, 108 ) des Spulendorns ( 5, 105 ) angeordnet ist.

3. Schnellspanner nach einem der vorhergehenden Ansprüche,
dadurch gekennzeichnet,
daß die Rast ( 7, 107 ) in Funktionsstellung des Spannelementes ( 2, 102 ) selbsttätig in ihre Wirkungsstellung einfallend ausgestaltet ist und
daß ein axial verschiebliches Löseelement ( 9, 109 ) für die Rast vorgesehen ist, das an der freien Stirnseite (10, 110) des Spulendorns ( 5, 105 ) zur Betätigung zugänglich angeordnet ist.

4. Schnellspanner nach einem der vorhergehenden Ansprüche,
dadurch gekennzeichnet,
daß das Spannelement ( 2, 102 ) am freien Ende des Spulendorns ( 5, 105 ) angeordnet und axial gegen die Rückstellkraft des Spannwulstes ( 1, 101 ) verschieblich ist und
daß das Spannelement mit zwei radial zur Dornachse ( 8, 108 ) und koaxial einander gegenüber angeordneten, am Betätigungselement ( 3, 103 ) befestigten Querbolzen ( 34, 35; 134, 135 ) an das Betätigungselement gekuppelt ist.

5. Schnellspanner nach Anspruch 4, dadurch gekennzeichnet,
daß dem Betätigungselement ( 3, 103 ) und dem Spannelement ( 2, 102 ) eine Feder ( 13, 14; 113 ) zwischengeordnet ist, die den Spannwulst ( 1, 101 ) belastend orientiert und in ihrer Kraftwirkung stärker bemessen ist als die Rückstellkraft des Spannwulstes und eine möglicherweise vorgesehene, diese unterstützende Unterstützungsfeder ( 39 ).

6. Schnellspanner nach Anspruch 4 oder 5, dadurch gekennzeichnet,
daß für das Spannelement ( 2, 102 ) ein oder mehrere Stützelemente (15, 16, 115) vorgesehen sind, die sich achsparallel zur Dornachse ( 8, 108 ) erstrecken und sich auf dem Mantel eines oder zweier radial und gekreuzt zur Dornachse aus einer Sperrstellung in eine Freigabestellung verschieblichen Schieber ( 17, 117a, 117b ) abstützen und in Sperrstellung des Schiebers das Verschieben des Spannelementes gegen den Spannwulst (1, 101 ) sperren, in Freigabestellung dagegen nicht.

7. Schnellspanner nach Anspruch 6, dadurch gekennzeichnet,
daß ein oder mehrere an dem Betätigungselement ( 3, 103 ) befestigte Schrägflächenversteller ( 18, 19; 118, 119 ) vorgesehen sind, die parallel zur Dornachse ( 8, 108 ) verschieblich sind, mit dem Betätigungselement ( 3, 103 ) bewegt werden und mit ihren Schrägflächen ( 28, 29; 128, 129 ) den oder die Schieber (17, 117a, 117b ) gegen die Kraftwirkung einer Rückstellfeder ( 20, 120 ) aus ihrer Stützstellung in ihre Freigabestellung verschieben, in der die Stützelemente ( 15, 16; 115 ) in Umfangsnuten ( 21, 22 ) oder Fallen ( 121, 122) des beziehungsweise der Schieber fallen und die axiale Bewegung des Spannelementes nicht mehr sperren.

8. Schnellspanner nach einem der vorhergehenden Ansprüche,
dadurch gekennzeichnet,
daß eine koaxial angeordnete Hülse ( 23 ) vorgesehen ist, die mit dem Betätigungselement ( 3 ) in axialer Richtung zwangsläufig beweglich ist und ein Rastloch ( 24 ) am Umfang aufweist, das bei verspanntem Spannwulst ( 1 ) in Flucht eines federbelasteten, radial beweglichen Raststiftes ( 7 ) gerät, der als Rast zum Sichern des Spannwulstes in seiner Funktionsstellung in dieses Rastloch unter der Wirkung einer Rückstellfeder ( 25 ) einfällt.

9. Schnellspanner nach einem der Ansprüche 1 bis 7, dadurch gekennzeichnet,
daß das Zugelement ( 111 ) aus einem koaxial zur Dornachse ( 108 ) angeordneten und axial verschieblichen Zugrohr ( 152 ) und einem am vorderen Ende des Zugrohrs befestigten, verbreiterten Kopfstück ( 151 ) besteht,
daß das Kopfstück unter Zwischenordnung einer Druckfeder ( 113 ) auf dem Spannelement ( 102 ) lastet,
daß die Querbolzen ( 134, 135 ) am unteren Ende des Zugrohrs mit diesem verbunden sind und
daß am unteren Ende des Zugrohrs im Umfang desselben ein Rastloch ( 124 ) vorgesehen ist, das bei verspanntem Spannwulst ( 101 ) in Flucht eines federbelasteten, radial beweglichen Raststiftes ( 107 ) gerät, der als Rast zum Sichern des Spannwulstes in seiner Funktionsstellung in dieses Rastloch unter der Wirkung einer Rückstellfeder ( 125 ) einfällt.

10. Schnellspanner nach Anspruch 8 oder 9, dadurch gekennzeichnet,
daß das Löseelement ( 9, 109 ) ein gegen eine Rückstellfeder ( 30, 130 ) axial beweglicher Druckknopf am freien Ende des Spulendorns ( 5, 105 ) ist, der auf einer koaxialen Betätigungsstange ( 26, 126 ) sitzt, die an ihrem freien Ende eine Schrägfläche ( 27, 127 ) aufweist, die durch Niederdrücken des Löseelementes gegen die Kraftwirkung der Rückstellfedern ( 25, 125, 30, 130 ) den Raststift ( 7, 107 ) aus dem Rastloch (24, 124 ) schiebend ausgebildet ist.

## Claims

1. Quick-action clamping device for yarn tubes (6, 106), the bobbin mandrel (5, 105) of which is equipped with an elastically deformable clamping bead (1 101) which, by the application of a clamping element (2, 102), can be pressed out of a position of rest into an operating position, in which, curved up, it bears frictionally against the inner wall of a slipped-on yarn tube and fixes the latter on the bobbin mandrel, characterized in that there is provided for applying the clamping element (2, 102) an actuating element (3, 103) which is arranged in the path of the front edge (4, 104) of a yarn tube (6, 106) to be slipped onto the bobbin mandrel (5, 105), and in that a catch (7, 107) is provided for securing the clamping element in its operating position.

2. Quick-action clamping device according to Claim 1, characterized in that the actuating element is an actuating ring (3, 103) which is arranged coaxially to the axis (8, 108) of the bobbin mandrel (5, 105).

3. Quick-action clamping device according to one of the preceding claims, characterized in that, in the operating position of the clamping element (2, 102), the catch (7, 107) is designed to fall automatically into its effective position, and in that there is provided for the catch an axially displaceable release element (9, 109) which is arranged on the free end face (10, 110) of the bobbin mandrel (5, 105) so as to be accessible for actuation.

4. Quick-action clamping device according to one of the preceding claims, characterized in that the clamping element (2, 102) is arranged at the free end of the bobbin mandrel (5, 105) and is displaceable axially counter to the return force of the clamping bead (1, 101), and in that the clamping element is coupled to the actuating element by means of two transverse bolts (34, 35; 134, 135) arranged radially to the mandrel axis (8, 108) and coaxially opposite one another and fastened to the actuating element (3, 103).

5. Quick-action clamping device according to Claim 4, characterized in that there is arranged between the actuating element (3, 103) and the clamping element (2, 102) a spring (13, 14; 113) which orients the clamping bead (1, 101) by exerting load on it and which has a higher force effect than the return force of the clamping bead and a possibly provided assisting spring (39) which assists the said return force.

6. Quick-action clamping device according to Claim 4 or 5, characterized in that there are provided for the clamping element (2, 102) one or more supporting elements (15, 16, 115) which extend axis-parallel to the mandrel axis (8, 108) and are supported on the casing of one or two slides (17, 117a, 117b) displaceable out of a blocking position into a clearing position radially and crosswise relative to the mandrel axis and which block the displacement of the clamping element towards the clamping bead (1, 101) in the blocking position of the slide, but not in the clearing position.

7. Quick-action clamping device according to Claim 6, characterized in that there are provided one or more oblique-face adjusters (18, 19; 118, 119) which are fixed on the actuating element (3, 103), are displaceable parallel to the mandrel axis (8, 108), are moved by means of the actuating element (3, 103) and displace the slide or slides (17, 117a, 117b) by means of their oblique faces (28, 29; 128, 129) counter to the force effect of a return spring (20, 120) out of their supporting position into their clearing position, in which the supporting elements (15, 16; 115) fall into circumferential grooves (21, 22) or traps (121, 122) of the slide or slides and no longer block the axial movement of the clamping element.

8. Quick-action clamping device according to one of the preceding claims, characterized in that there is provided a coaxially arranged sleeve (23) which is positively movable in the axial direction by means of the actuating element (3) and which has, on the circumference, a catch hole (24) which, with a clamping bead (1) clamped, comes into alignment with a spring-loaded, radially movable catch pin (7) which, as a catch for securing the clamping bead in its operating position, falls into this catch hole under the effect of a return spring (25).

9. Quick-action clamping device according to one of Claims 1 to 7, characterized in that the tension element (111) consists of an axially displaceable tension tube (152) arranged coaxially to the mandrel axis (108) and of a widened headpiece (151) fastened to the front end of the tension tube, in that the head piece exerts load on the clamping element (102), with a compression spring (113) being interposed, in that the transverse bolts (134, 135) are connected to the tension tube at the lower end of the latter, and in that there is provided at the lower end of the tension tube, in the circumference of the latter, a catch hole (124) which, with the clamping bead (101) clamped, comes into alignment with a spring-loaded, radially movable catch pin (107) which, as a catch for securing the clamping bead in its operating position, falls into this catch hole under the effect of a return spring (125).

10. Quick-action clamping device according to Claim 8 or 9, characterized in that the release element (9, 109) is a pushbutton which is axially movable counter to a return spring (30, 130) and is located at the free end of the bobbin mandrel (5, 105) and which is seated on a coaxial actuating rod (26, 126) which, at its free end, has an oblique face (27, 127) which is designed to push the catch pin (7, 107) out of the catch hole (24, 124) as a result of the pressing down of the release element counter to the force effect of the return springs (25, 125, 30, 130).

## Revendications

1. Dispositif de fixation rapide pour les canettes de filage (6, 106), dont la broche pour bobine (5, 105) est pourvue d'un bourrelet de serrage (1, 101) élastiquement déformable que l'on peut comprimer grâce à la mise en oeuvre d'un élément de fixation (2, 102) en partant de la position de repos vers la position de fonctionnement dans laquelle il repose, fixé par un système de fixation par friction, sur la paroi intérieure voûtée de la canette de filage, à l'intérieur de laquelle celui-ci est fixé sur la broche pour bobine, caractérisé en ce que,
un élément de commande (3, 103) est prévu pour la mise en place de l'élément de fixation (2, 102), lequel est placé sur la trajectoire du bord avant (4, 104) de la canette de filage (6, 106) qui doit être fixée sur la broche pour bobine (5, 105), et en ce que
une encoche (7, 107) est prévue pour bloquer l'élément de fixation en position de fonctionnement.

2. Dispositif de fixation rapide selon la revendication 1, caractérisé en ce que l'élément de la commande de déclenchement est constitué par un anneau de commande de déclenchement (3, 103) placé coaxialement à l'axe (8, 108) de la broche pour bobine (5, 105).

3. Dispositif de fixation rapide selon l'une des revendications précédentes, caractérisé en ce que
l'encoche (7, 107) se présente de façon inclinée lorsqu'elle se trouve en position de fonctionnement et lorsque l'élément de fixation (2, 102) se trouve en position automatique de fonctionnement, et en ce que
l'élément de la commande de déclenchement (9, 109) qui coulisse par rapport à l'axe est doté d'une encoche, laquelle est disposée, pour la commande de déclenchement, sur la face avant libre (10, 110) de la broche pour bobine (5, 105) de façon accessible.

4. Dispositif de fixation rapide selon l'une des revendications précédentes, caractérisé en ce que
l'élément de fixation (2, 102) se trouve placé sur l'extrémité libre de la broche pour bobine (5, 105) et peut coulisser dans l'axe en contrant la force de rappel du bourrelet de serrage (1, 101) et en ce que
l'élément de fixation est relié à l'élément de la commande de déclenchement par l'intermédiaire de 2 goupilles transversales (34, 35; 134, 135) placées en position radiale vis à vis de l'axe de la broche (8, 108), placées en position coaxiale l'une par rapport à l'autre et fixées sur l'élément de la commande de déclenchement (3, 103).

5. Dispositif de fixation rapide selon la revendication 4, caractérisé en ce que
le ressort (13, 14; 113) se situe entre l'élément de la commande de déclenchement (3, 103) et l'élément de fixation (2, 102), lequel ressort, dont la force de rappel est supérieure à celle du bourrelet de serrage, déplace le bourrelet de serrage (1, 101) qui peut être doté d'un ressort de maintien (39) pour le maintien de celui-ci.

6. Dispositif de fixation rapide selon les revendications 4 ou 5, caractérisé en ce que
on a prévu pour l'élément de fixation (2, 102) un ou plusieurs éléments de maintien (15, 16, 115) qui sont disposés parallèlement à l'axe de la broche (8, 108) et qui s'appuient sur le rebord d'un ou deux tiroirs coulissant (17, 117a, 117b) placés en position radiale ou en position perpendiculaire par rapport à l'axe de la broche à partir d'une position de blocage vers une position de déclenchement, et qui empêchent l'élément de fixation de coulisser par rapport au bourrelet de serrage (1, 101) en position de blocage du tiroir mais qui, par contre, ne bloquent pas l'élément de fixation en position débloquée.

7. Dispositif de fixation rapide selon la revendication 6, caractérisé en ce que
on a prévu un ou plusieurs dispositifs de réglage à plans inclinés (18, 19; 118, 119) fixés à l'élément de commande de déclenchement (3, 103), lesquels peuvent coulisser parallèlement à l'axe de la broche (8, 108), peuvent se déplacer avec l'élément de la commande de déclenchement (3, 103) et déplacer grâce à leurs surfaces inclinés (28, 29; 128, 129) le ou les tiroirs (17, 117a, 117b) dans le sens inverse de la force du ressort de rappel (20, 120) hors de leur position de blocage et vers leur position de déclenchement, pour lequel les éléments de fixation (15, 16; 115) s'enfoncent à l'intérieur des encoches périphériques (21, 22) ou à l'intérieur des logements (121, 122) des tiroirs respectifs et ne bloquent plus le déplacement axial de l'élément de fixation.

8. Dispositif de fixation rapide selon l'une des revendications précédentes, caractérisé en ce que
on a prévu une canette (23) placée coaxialement, laquelle peut se déplacer de façon contrôlée en même temps que l'élément de commande de déclenchement (3) dans la direction de l'axe et présente un orifice d'encoche (24) en sa périphérie, laquelle, lorsque le bourrelet de serrage (1) est en position de serrage, s'aligne sur la broche d'arrêt (7) commandée par ressort, mobile dans le sens radial et qui s'enfonce en position d'arrêt pour bloquer le bourrelet de serrage dans sa position de fonctionnement à l'intérieur de l'orifice de l'encoche, sous l'action du ressort de rappel (25).

9. Dispositif de fixation rapide selon l'une des revendications 1 à 7, caractérisé en ce que
l'élément de traction (111) se compose d'un tube de traction (152) placé coaxialement vis à vis de l'axe de la broche (108) et pouvant coulisser dans e sens de l'axe et se compose d'une tête (151) élargie qui est fixée sur l'extrémité avant du tube de traction,
en ce que la tête repose sur l'élément de fixation (102) sous l'action d'un ressort de maintien (113), en ce que les goupilles transversales (134, 135) sont reliées à celui-ci au niveau de l'extrémité inférieure du tube de traction et en ce que
un orifice d'encoche (124) se trouve à l'extrémité inférieure du tube de traction et en périphérie de ce même tube de traction, qui s'aligne sur la broche d'arrêt (107) commandée par ressort, mobile dans le sens radial et qui s'enfonce en position d'arrêt pour bloquer le bourrelet de serrage dans sa position de fonctionnement à l'intérieur de l'orifice de l'encoche, sous l'action du ressort de rappel (125).

10. Dispositif de fixation rapide selon les revendications 8 ou 9, caractérisé en ce que
l'élément de commande de déclenchement (9, 109) est constitué par une tête de pression, mobile sur son axe par rapport à un ressort de rappel (30, 130), à l'extrémité libre de la broche pour bobine (5, 105), qui repose sur une barre de commande coaxiale (26, 126), qui présente, sur son extrémité libre, un plan incliné (27, 127) qui est conçu de façon à faire coulisser la broche d'arrêt (7, 107) hors de l'orifice de l'encoche (24, 124), lorsque s'exerce la pression de l'élément de commande de déclenchement contre la force de rétroaction du ressort de rappel (25, 125; 30, 130).
